# EUROPÄISCHE PATENTSCHRIFT

(11) **EP 1 108 536 B1**
(45) Veröffentlichungstag und Bekanntmachung des Hinweises auf die Patenterteilung: **17.09.2003**
(21) Anmeldenummer: 00126833.3
(22) Anmeldetag: 07.12.2000
(51) Int. Cl.: B41F 21/10, B41F 13/00

(54) **Schmiersystem für ein eine Steuereinheit aufweisendes rotationssymmetrisches Bauteil in einer Druckmaschine**
Lubricating system for a rotationally symmetrical part with a control mechanism in a printing machine
Système de lubrification pour un élément a symétrie de rotation avec un mécanisme de commande dans une presse d'impression

(30) Priorität: 14.12.1999 DE 19960162
(43) Veröffentlichungstag der Anmeldung: 20.06.2001
(73) Patentinhaber: MAN Roland Druckmaschinen AG, 63075 Offenbach (DE)
(72) Erfinder: Ehrhard, Toni, 64747 Breuberg (DE); Pupic, Nicola, 63150 Heusenstamm (DE); Faust, Paul-Ulrich, 65197 Wiesbaden (DE)
(74) Vertreter: Stahl, Dietmar

(56) Entgegenhaltungen:
- EP-A- 0 770 482
- DD-A- 288 792
- DE-A- 19 812 440
- DE-U- 29 706 660

## Beschreibung

Die Erfindung betrifft eine Druckmaschine mit einem Schmiersystem und einem eine Steuereinheit aufweisendes rotationssymmetrisches Bauteil nach dem Oberbegriff des Hauptanspruches.

### [Stand der Technik]

Ein Schmiersystem dieser Art ist als Einrichtung zur Schmierung von bewegten Maschinenteilen, insbesondere in Druckmaschinen, aus DD 288 792 A5 bekannt. Die Maschinenelemente weisen einen Schmierstoffaufnehmer auf, welcher am Maschinenelement angeordnet ist. Am Maschinengestell ist ein Schmierstoffgeber beweglich angeordnet, welcher mit dem Schmierstoffaufnehmer auf dessen Bewegungsbahn in zeitweisen Kontakt bringbar ist. Dieses Schmiersystem ist relativ aufwendig und überträgt den Schmierstoff nur periodisch an das entsprechende Maschinenelement. Insbesondere bei höher beanspruchten Maschinenelementen ist bei Einsatz eines derartigen Schmiersystems ein zunehmender Verschleiß nicht auszuschließen.

Weiterhin ist bekannt, dass in Druckmaschinen die bewegten Maschinenelemente bei Stillstand der Maschine von Hand abgeschmiert werden. Das Abschmieren erfolgt vorzugsweise nach einem Schmierplan, wobei ein subjektives Fehlverhalten nicht auszuschließen ist. Beispielsweise kann das Abschmieren von Schmierstellen vergessen werden oder es wird ein ungeeignetes Schmiermittel eingesetzt bzw. die Dosierung entspricht nicht dem vorgegebenen Größenordnungen.

Aus DE 297 06 660 U1 ist eine Rotationsdruckmaschine mit Antriebseinrichtungen von einzelnen Baugruppen und mit einer Zentralschmierung der Antriebseinrichtungen bekannt. Der Antriebseinrichtung ist ein Vorratsbehälter als Pufferelement für Schmiermittel zugeordnet, wobei der Vorratsbehälter eine Öffnung zum dosierten Abgeben von Schmiermittel an die Antriebseinrichtung aufweist und der Vorratsbehälter über die Zentralschmierung erneut befüllbar ist. Die Erfindung ist bevorzugt für den Antrieb für Reibwalzen in einem Farbwerk geeignet.

### [Aufgabe der Erfindung]

Der Erfindung liegt die Aufgabe zu Grunde, ein Schmiersystem der eingangs genannten Art zu schaffen, dass die genannten Nachteile vermeidet, das insbesondere eine gleichmäßigere Schmierung der Steuereinheit eines rotationssymmetrischen Bauteiles gestattet und das eine Reibungs- und Verschleißreduzierung an den Elementen der Steuereinheit erlaubt.

Erfindungsgemäß wird die Aufgabe durch die Ausbildungsmerkmale des Hauptanspruches gelöst. Weiterbildungen ergeben sich aus den Unteransprüchen.

Ein erster Vorteil des erfindungsgemäßen Schmiersystems ist darin begründet, dass dieses kontinuierlich auf die Steuerelemente aufweisende Steuereinheit eines rotationssymmetrischen Bauteils einwirkt. Bei diesem Permanent-Schmiersystem ist ein manuelles Abschmieren der Steuereinheit, bevorzugt nach Schmierplan, hinfällig und ein mögliches subjektives Fehlverhalten ist damit ausgeschlossen.

Von Vorteil ist weiterhin, dass bevorzugt ein einheitliches Schmiermittel für alle zu schmierenden Steuerelemente, vorzugsweise gleichzeitig für die mit Umlaufschmierung versehenen Lagerungen, des rotationssymmetrischen Bauteiles einsetzbar ist.

Vorteilhaft ist ebenso, dass die Steuerelemente der Steuereinheit eine vollständige Kapselung aufweisen. Damit ist neben der Schmiermittelversorgung eine Lärmreduzierung und ein Schutz vor Verschmutzungen erzielbar. Weiterhin ist mit diesem kontinuierlich wirksamen Schmiersystem eine Kühlung und ein Korrisionsschutz an den Elementen der Steuereinheit erzielbar, was insgesamt zur Reibungs- und Verschleißreduzierung beträgt.

Als weitere Vorteile sind noch zu nennen, dass eine Erhöhung der Zuverlässigkeit der Steuereinheit bevorzugt durch eine kontinuierliche Schmierung dieser Kammer realisierbar ist. Ein Einsatz von verschiedensten Überwachungseinrichtungen ist überflüssig und die Wartungskosten der Schmierstellen, insbesondere gegenüber der manuellen Schmierung sind reduzierbar. Letztlich ist es vorteilhaft, das die Unfallsicherheit im Maschinenbetrieb erhöht wird und ein möglicher Kontakt des Bedruckstoffes mit Schmiermittel ausgeschlossen ist.

### [Beispiele]

Die Erfindung soll an einem Ausführungsbeispiel näher erläutert werden. Dabei zeigen schematisch:
- Figur 1: ein rotationssymmetrisches Bauteil mit einer Steuereinheit,
- Figur 2: eine Kapselung mit Dichtungssytem der Steuereinheit gem. Fig. 1.

Das erfindungsgemäße Schmiersystem ist einem rotationssymmetrischen Bauteil 2, welches seitlich in je einem Lager 12 in einem Seitengestell 1 rotierbar aufgenommen ist, zugeordnet. Am Seitengestell 1 ist ortfest wenigstens ein Steuerelement 3 angeordnet und am Seitengestell 1 ist eine erste Kapselung 8 bevorzugt mehrteilig lösbar angeordnet. Am rotationssymmetrischen Bauteil 2 ist stirnseitig wenigstens ein Steuerelement 4 angeordnet, welches an einer Paarungsstelle mit dem Steuerelement 3 in Eingriff ist und eine Steuereinheit 3, 4 bildet. An einer der Steuereinheit 3,4 zugeordneten Stirnseite des rotierenden Bauteils 2 ist eine zweite Kapselung 9 angeordnet. Die Kapselungen 8, 9 weisen eine Dichtungseinheit 10, 11 auf, welche durch eine ortsfeste Dichtung 10 an der ersten Kapselung 8 und eine an der zweiten Kapselung 9 angeordneten Dichtung 11, welche mit dem Bauteil 2 rotierbar ist, gebildet ist.

Die Steuereinheit 3, 4 ist innerhalb eines durch die Kapselungen 8, 9 gebildeten Freiraums 16 angeordnet, welcher von diesen Kapselungen 8, 9, einschließlich der Dichtungseinheit 10, 11, umschlossen ist. In diesen Freiraum 16 mündet eine Zuführleitung 14 für das Schmiermittel und an den Kapselungen 8, 9, bevorzugt der ortsfesten, ersten Kapselung 8, ist eine Rücklaufleitung 15 für das Schmiermittel angeordnet. Zuführund Rücklaufleitung 14, 15 sind bevorzugt Teil einer Zentralschmierung.

Die Erfindung soll an Hand des rotationssymmetrischen Bauteils 2, welches bevorzugt als Bogenführungszylinder in einer Druckmaschine angeordnet ist, weiter beschrieben werden. Eine Mehrfarbenrotationsdruckmaschine weist mehrere in Reihenbauweise angeordnete Druckwerke für die Bogenverarbeitung auf. Jedes Druckwerk weist in bekannter Weise einen Plattenzylinder mit zumindest einem Farbwerk und gegebenenfalls einem Feuchtwerk, einen Gummituchzylinder und den Bogenführungszylinder als doppelt großen Druckzylinder (rotationssymmetrisches Bauteil 2) auf. Für den Bogentransport in Förderrichtung sind zwischen den Druckwerken wieder Bogenführungszylinder als doppelt große Transferzylinder angeordnet, wobei auch eine doppelt große Wendetrommel als Bogenführungszylinder, zum Beispiel nach dem Prinzip der Hinterkantenwendung als Eintrommelwendung, einsetzbar ist.
Ein derartig als Bogenführungszylinder ausgebildetes rotationssymmetrisches Bauteil 2 ist wiederum in je einem Lager 12 in einem Seitengestell 1 rotierbar aufgenommen. Mit Bezug auf einen einfach großen Platten-Platten-/Gummituchzylinder ist das rotationssymmetrische Bauteil 2 doppelt groß ausgebildet, das heißt am Umfang sind zwei diametral (um 180° versetzt) angeordnete Bogenhaltesysteme 6, 7 angeordnet.

Ist der doppelt große Bogenführungszylinder (rotationssymmetrisches Bauteil 2) beispielsweise als Wendetrommel ausgebildet, so ist das Bogenhaltesystem 6 als Schwenkwelle mit Greiferwelle und Greifern oder als Greiferwelle und Greifern selbst ausgeführt und das Bogenhaltesystem 7 ist als ein mit einer Luftversorgung gekoppeltes Saugerrohr ausgeführt. Hierbei sind die Bogenhaltesysteme 6, 7 als jeweils zwei diametral angeordnete Bogenhaltesysteme 6, 7 am Bauteil 2 ausgebildet.

Die Bogenhaltesysteme 6, 7 sind jeweils mittels Rollenhebel 5 und Rolle als Steuerelement 4 gekoppelt und das Steuerelement 4 ist an einer Paarungsstelle federbelastet mit der am Seitengestell 1 angeordneten Steuerkurve als Steuerelement 3 einer Steuereinheit 3, 4 in Eingriff. Bei Ausbildung des rotationssymmetrischen Bauteiles 2 als Bogenführungszylinder, insbesondere als Wendetrommel, ist das ortsfest am Seitengestell 1 angeordnete Steuerelement 3 bevorzugt auf dem Zapfen oder der Schulter des Bauteiles 2 in einem Lager 13 angeordnet. In dieser Ausbildung ist das Steuerelement 3 ortsfest zum Seitengestell 1 axial auf dem Zapfen oder der Schulter verschiebbar, z.B. für die Betriebsartumstellung (Schöndruck au Schön- und Widerdruck und umgekehrt).

Das Dichtsystem 10, 11 ist dabei derart ausgebildet, dass die ortsfeste Dichtung 10 und die mit dem rotierbaren Bauteil 2 verbundene Dichtung 11 berührend oder berührungslos zueinander den Freiraum 16 absichern. Als berührungsloses Dichtungssystem 10, 11 ist bevorzugt eine Labyrinthdichtung und als berührendes Dichtungssystem 10, 11 ist bevorzugt eine Schleifdichtung einsetzbar.

In einer bevorzugten Ausbildung speist die Zuführleitung 14 das Schmiermittel unter Druck durch das Lager 12 von außen durch das Seitengestell 1 in den Freiraum 16 ein. Ist das Steuerelement 3 in einem Lager 13 aufgenommen, so speist die Zuführleitung 14 bevorzugt zusätzlich durch das Lager 13 Schmiermittel in den Freiraum 16 ein. Bei Zuführung des Schmiermittels durch die Lager 12, 13 wird über die Zuführleitung 14 gleichzeitig Schmiermittel an die Lagerstellen dieser Lager 12, 13 zugeführt. Während der Rotationsbewegung des Bauteiles 2 wird das Schmiermittel durch Fliehkraft innerhalb des Freiraumes 16 abgeschleudert und wird im unteren Teil der Kapselungen 8, 9 aufgefangen.
Die Rücklaufleitung 15 ist am tiefsten Punkt der Kapselung 8 angeordnet und ist mit einem Umlaufsystem für das Schmiermittel in Funktionsverbindung.

Wenigstens eine der Kapselungen 8, 9, bevorzugt die Kapselung 8, ist zumindest zweiteilig ausgebildet. Bezogen auf die Achse des Bauteiles 2 umschließt eine untere Halbschale als ein Teil den unteren Bereich des Freiraumes 16 und eine obere Halbschale oder bevorzugt zwei Viertelschalen umschließen den obenliegenden Freiraum 16.

Das Dichtungssystem 10, 11 ist bevorzugt umfangsseitig an den Kapselungen 8,9 mehrteilig zusammengesetzt.

### [Bezugszeichenliste]

- 1 -: Seitengestell
- 2 -: rotationssymmetrisches Bauteil
- 3 -: Steuerelement
- 4 -: Steuerelement
- 5 -: Rollenhebel
- 6 -: Bogenhaltesystem
- 7 -: Bogenhaltesystem
- 8 -: erste Kapselung
- 9 -: zweite Kapselung
- 10 -: ortsfeste Dichtung
- 11 -: Dichtung
- 12 -: Lager
- 13 -: Lager
- 14 -: Zuführleitung
- 15 -: Rücklaufleitung
- 16 -: Freiraum

## Patentansprüche

1. Druckmaschine mit einem Schmiersystem und einem eine Steuereinheit aufweisenden rotationssymmetrischen Bauteil, welches in je einem Lager (12) in einem Seitengestell (1) rotierbar aufgenommen ist,
**dadurch gekennzeichnet,**
**dass** am Seitengestell (1) ortsfest wenigstens ein erstes Steuerelement (3) und eine erste Kapselung (8) lösbar angeordnet ist,
**dass** an einer Stirnseite des rotationssymmetrischen Bauteiles (2) wenigstens ein zweites Steuerelement (4) angeordnet ist, welches in Eingriff mit dem ersten Steuerelement (3) die Steuereinheit (3, 4) bildet,
**dass** an dieser Stirnseite des rotationssymetrischen Bauteils (2) eine zweite Kapselung (9) angeordnet ist,
**dass** mittels einer Dichtungseinheit (10, 11) die Kapselungen (8, 9) einen die Steuereinheit (3, 4) aufnehmenden Freiraum (16) umschließend angeordnet sind, und
**dass** in diesen Freiraum (16) eine Zuführleitung (14) für ein Schmiermittel mündet und an der Kapselung (8, 9) eine Rücklaufleitung (15) angeordnet ist.

2. Druckmaschine nach Anspruch 1,
**dadurch gekennzeichnet,**
**dass** die Zuführleitung (14) von außen zumindest durch ein Lager (12) des Bauteiles (2) geführt in den Freiraum (16) mündet.

3. Druckmaschine nach wenigstens Anspruch 1,
**dadurch gekennzeichnet,**
**dass** wenigstens eine der Kapselungen (8,9) mehrteilig ausgebildet ist.

4. Druckmaschine nach wenigstens Anspruch 1,
**dadurch gekennzeichnet,**
**dass** die Dichtungseinheit (10, 11) berührend oder berührungslos ausgebildet ist.

5. Druckmaschine nach Anspruch 1 und wenigstens 4,
**dadurch gekennzeichnet,**
**dass** die Dichtungseinheit (10, 11) aus einer ortsfesten Dichtung (10) und einer an dem rotierbaren Bauteil (2) angeordneten Dichtung (11) gebildet ist.

6. Druckmaschine nach wenigstens Anspruch 1,
**dadurch gekennzeichnet,**
**dass** das rotationssymmetrische Bauteil (2) ein Bogenführungszylinder ist.

7. Druckmaschine nach wenigstens Anspruch 1,
**dadurch gekennzeichnet,**
**dass** das Steuerelement (3) eine Steuerkurve und das Steuerelement (4) eine Rolle ist.

8. Druckmaschine nach wenigstens Anspruch 1 und 6,
**dadurch gekennzeichnet,**
**dass** das Steuerelement (4) mit einem Rollenhebel (5) mit einem Bogenhaltesystem (6, 7) gekoppelt ist.

## Claims

1. Printing press having a lubrication system and a rotationally symmetrical component having a control unit, the said component being rotationally held in each case in a bearing (12) in a side frame (1),
**characterized**
**in that** on the side frame (1), at least a first control element (3) and a first enclosure (8) are detachably arranged in a fixed location,
**in that** at one end of the rotationally symmetrical component (2) there is arranged at least a second control element (4) which, in engagement with the first control element (3), forms the control unit (3, 4),
**in that** at this end of the rotationally symmetrical component (2) there is arranged a second enclosure (9),
**in that**, by means of a sealing unit (10, 11), the enclosures (8, 9) are arranged to enclose a free space (16) that accommodates the control unit (3, 4), and
**in that** a feed line (14) for a lubricant opens into this free space (16), and a return line (15) is arranged on the enclosure (8, 9).

2. Printing press according to Claim 1, **characterized**
**in that** the feed line (14) opens into the free space (16), guided from outside at least through one bearing (12) of the component (2).

3. Printing press according to at least Claim 1, **characterized in that** at least one of the enclosures (8, 9) is formed in several parts.

4. Printing press according to at least Claim 1, **characterized in that** the sealing unit (10, 11) is designed to make contact or not to make contact.

5. Printing press according to Claim 1 and at least 4, **characterized in that** the sealing unit (10, 11) is formed from a fixed seal (10) and a seal (11) arranged on the rotatable component (2).

6. Printing press according to at least Claim 1, **characterized in that** the rotationally symmetrical component (2) is a sheet-carrying cylinder.

7. Printing press according to at least Claim 1, **characterized in that** the control element (3) is a control cam and the control element (4) is a roller.

8. Printing press according to at least Claim 1 and 6, **characterized in that** the control element (4) is coupled by a roller lever (5) to a sheet holding system (6, 7).

## Revendications

1. Machine d'impression dotée d'un système de lubrification et d'un composant à symétrie de rotation qui présente une unité de commande et qui est reçu à rotation dans un palier (12) d'un bâti latéral (1), **caractérisée**
**en ce qu'**au moins un premier élément de commande (3) et un premier blindage (8) sont disposés de manière libérable sur le bâti latéral (1),
**en ce qu'**au moins un deuxième élément de commande (4) est disposé sur un côté frontal du composant (2) à symétrie de rotation et forme l'unité de commande (3, 4) en engagement avec le premier élément de commande (3),
**en ce qu'**un deuxième blindage (9) est disposé sur ce côté frontal du composant (2) à symétrie de rotation,
**en ce que** les blindages (8, 9) sont disposés de manière à entourer un espace libre (16) qui reçoit l'unité de commande (3, 4) au moyen d'une unité d'étanchéité (10, 11) et
**en ce que** dans les espaces libres (16) débouche un conduit d'amenée (14) de lubrifiant, un conduit de retour (15) étant disposé sur le blindage (8, 9).

2. Machine d'impression selon la revendication 1, **caractérisée en ce que** le conduit d'amenée (14) débouche de l'extérieur dans l'espace libre (16) en étant guidé par au moins un palier (12) du composant (2).

3. Machine d'impression selon au moins la revendication 1, **caractérisée en ce qu'**au moins l'un des blindages (8, 9) est réalisé en plusieurs pièces.

4. Machine d'impression selon au moins la revendication 1, **caractérisée en ce que** l'unité d'étanchéité (10, 11) est configurée à contact ou sans contact.

5. Machine d'impression selon la revendication 1 et au moins la revendication 4, **caractérisée en ce que** l'unité d'étanchéité (10, 11) est formée par un joint d'étanchéité (10) fixe et un joint d'étanchéité (11) disposé sur le composant rotatif (2).

6. Machine d'impression selon au moins la revendication 1, **caractérisée en ce que** le composant (2) à symétrie de rotation est un cylindre courbe de guidage.

7. Machine d'impression selon au moins la revendication 1, **caractérisée en ce que** l'élément de commande (3) est une courbe de commande et l'élément (4) un galet.

8. Machine d'impression selon au moins les revendications 1 et 6, **caractérisée en ce que** l'élément de commande (4) est couplé à un levier à galet (5) doté d'un système (6, 7) de retenue d'arc.
